# FASCICULE DE BREVET EUROPEEN

(11) **EP 1 239 541 B1**
(45) Date de publication et mention de la délivrance du brevet: **08.01.2014**
(21) Numéro de dépôt: 02290588.9
(22) Date de dépôt: 08.03.2002
(51) Int. Cl.: H01Q 1/50, H01P 1/203

(54) **Circuit gravé de protection contre la foudre et son procédé de fabrication**
Blitzschutzvorrichtung auf einer Leiterplatte und Verfahren zu deren Herstellung
Lightning protection printed circuit and method for its manufacture

(30) Priorité: 09.03.2001 FR 0103254
(43) Date de publication de la demande: 11.09.2002
(73) Titulaire: Thales, 75008 Paris (FR)
(72) Inventeur: Chatenet, Jean-Paul, Thales Intellectual Prop., 94117 Arcueil Cedex (FR)
(74) Mandataire: Lucas, Laurent Jacques

(56) Documents cités:
- EP-A- 0 689 261
- EP-A- 0 803 927
- EP-A- 1 037 308
- US-A- 4 985 800
- US-A- 5 844 766
- US-B1- 6 243 247

## Description

L'invention concerne la protection contre la foudre des émetteurs dans un système de transmission.

La fonction de protection contre la foudre nécessite un filtre passe-haut car c'est un signal basse fréquences. La figure 1 montre un système anti-foudre en éléments localisés. Il comporte deux inductances 11 et 12 chacune reliée à la masse. La première self 11 est reliée directement à l'antenne d'émission. Elle permet d'atténuer les basses fréquences. Un condensateur 13 est placée entre ces deux inductances 11 et 12. Le condensateur 13 permet de filtrer les hautes fréquences. La deuxième self 12 est facultative. Elle permet d'améliorer l'atténuation présentée.

De tels circuits anti-foudre sont réalisés en composants linéaires et discrets. Cependant, ils sont très encombrants et nécessitent une réalisation plus compliquée.

La présente invention permet d'obtenir un circuit gravé comportant une telle fonction de protection contre la foudre réduisant ainsi l'encombrement, de réalisation plus facile et moins chère (en raison, entre autre, du fait qu'il n'y a pas de composants).

L'invention a pour objet un circuit gravé comme définit dans la revendication 1 avec protection contre la foudre comportant au moins une ligne principale reliée à un connecteur adapté pour la sortie de l'antenne d'émission d'un système de transmission à fréquence fixe f₀ ou dans une bande de fréquence étroite Δf₀ comportant un condensateur et caractérisé en ce qu'il comporte au moins une première ligne d'une longueur I₁ de largeur constante ou non, reliée audit connecteur et terminée par un court-circuit formant un circuit ouvert ramené sur la ligne principale.

Le circuit proposé par l'invention permet de réaliser en outre le filtrage de la seconde harmonique.

Un autre objet de l'invention est le procédé de fabrication d'un circuit gravé avec protection contre la foudre selon l'une des revendications 1 à 5 comportant la gravure des lignes et du condensateur dudit circuit gravé sur la base dudit circuit, le dépôt d'une pellicule de matériau conducteur et, le cas échéant, le raclage de l'excès de matériau conducteur afin de ne conserver que le matériau conducteur qui s'est déposé dans la gravure.

L'invention propose en outre l'application du circuit gravé avec protection contre la foudre selon l'une des revendications précédentes 1 à 5 au filtrage de la deuxième harmonique 2f₀ et de la troisième harmonique 3f₀.

Les caractéristiques et avantages de l'invention apparaîtront plus clairement à la lecture de la description, faite à titre d'exemple, et des figures s'y rapportant qui représentent :
- Figure 1, un circuit de protection contre la foudre en éléments localisés selon l'état de l'art,
- Figure 2, la fonction de protection contre la foudre sur un circuit gravé selon l'invention,
- Figure 3, un circuit de filtrage d'harmoniques en éléments localisés selon l'état de l'art,
- Figure 4, la fonction de filtrage des harmoniques sur un circuit gravé selon l'état de l'art,
- Figure 5, la fonction commune de protection contre la foudre et de filtrage des harmoniques 2f₀ et 3f₀ selon l'invention,
- Figure 6a et 6b, courbe représentant le filtrage des harmoniques grâce au filtre de la figure 5, la figure 6b correspondant au filtre optimisé.

Si le circuit de protection contre la foudre en éléments localisés est traduit en constantes réparties comme illustré par la figure 2, les inductances 11 et 12 sont remplacées par des lignes conductrices 21 et 22 gravées sur une longueur d'un quart de longueur d'onde à la fréquence f₀ utilisée. Les lignes 21 et 22 sont chacune terminées par un court-circuit. La ligne principale comporte un condensateur 23 placé entre ces deux lignes 21 et 22.

Prenons l'exemple d'un tel circuit avec des inductances de 22nH et un condensateur de 47pF: pour 1000V injectés dans ce circuit, il ne reste que 50 V en sortie.

Sachant qu'une ligne quart d'onde à la fréquence utilisée f₀ court-circuitée à une extrémité ramène à son autre extrémité un circuit ouvert pour cette même fréquence, les deux lignes 21 et 22 ramènent à la fréquence f₀ un circuit ouvert sur la ligne principale

A la deuxième harmonique 2f₀, cette même ligne ramène donc un court-circuit. La protection contre la foudre sur circuit gravé dans le schéma proposé à la figure 2 représente donc un excellent réjecteur à 2f₀ (c'est à dire un filtre stoppant la dite fréquence 2f₀).

La première ligne 21 permet donc de filtrer les basses fréquences du signal de foudre et de réjecter la deuxième harmonique.

La deuxième ligne 22 est facultative. Elle permet d'améliorer l'atténuation présentée.

Jusqu'ici, les fonctions de protection contre la foudre et de filtrage des harmoniques étaient réalisées séparément par deux circuits. Le circuit en éléments localisés de la figure 1 permettait de protéger contre la foudre. La fonction de filtrage des harmoniques était réalisée soit par un circuit en éléments localisés tel que celui représenté sur la figure 3 ou un circuit gravé tel que celui de la figure 4.

Le filtrage des harmoniques est un filtrage de type passe-bas. Les circuits des figures 3 et 4 permettent la réjection de la deuxième harmonique 2f₀ et de la troisième harmonique 3f₀.

Le schéma en éléments localisés de la figure 3 comporte 3 condensateurs 31, 33 et 35 en parallèle reliés à la masse en l'une de leurs extrémités et 2 inductances 32 et 34, une inductance entre chacun des deux condensateurs. Des inductances peuvent éventuellement être placées en série avec les condensateurs 31, 33, 35. Elles sont situées entre les condensateurs et le circuit formé par les deux inductances 32 et 34 comme indiqué sur la figure 3

Traduit en constantes réparties, on obtient le schéma de la figure 4. Les inductances sont remplacés par des lignes gravées de fortes impédances (largeur inférieure à une ligne 50 Ohms) et les condensateurs par des plages de cuivre.

La séparation des deux fonctions de protection contre la foudre et de filtrage des harmoniques pose divers problèmes.

Tout d'abord, les circuits les plus couramment utilisés sont les circuits à éléments localisés des figures 1 et 3 sont encombrants. Les circuits à constantes réparties prennent eux aussi beaucoup de place car les condensateurs représentent des rectangles gravés de l'ordre de 1cm² sur substrat de permittivité diélectrique forte (par exemple de l'ordre de 10) et les lignes quart d'onde représentent des longueurs de 2 à 3 cm. Ces dimensions sont données à titre d'exemple pour des fréquences de l'ordre du GHz. Ces dimensions ne sont pas négligeables en particulier dans des applications embarquées.

Ensuite, la mise en série de ces deux fonctions sur un circuit gravé peuvent induire des dégradations de performances par désadaptation mutuelle des deux circuits par rapport aux résultats escomptés des deux fonctions séparées.

De plus, le placement optimum de ces deux fonctions est impossible. En effet, aussi bien la fonction de protection contre la foudre que celle de filtrages des harmoniques devrait être la première trouvée après le connecteur d'antenne. Il s'agit du placement évident pour la protection contre la foudre qui doit protéger l'ensemble du circuit d'émission. Mais, le filtrage des harmoniques doit lui aussi être le plus en aval possible de l'émission car il existe un risque de création d'harmoniques, en particulier des harmoniques 2f₀ et 3f₀, par les circuits de commutation d'antenne ou par couplage.

Le circuit de protection contre la foudre selon l'invention présenté sur la figure 2 permettait déjà le filtrage de la deuxième harmonique 2f₀ en utilisant un circuit unique permettant de palier à ces inconvénients. La seconde ligne dans le schéma de protection contre la foudre de la figure 2 donne la possibilité de réjecter aussi la troisième harmonique. Comme le montre la figure 5, les longueurs seront alors optimisées et une topologie d'adaptation sera alors simulée pour garantir une réjection optimum aux deux harmoniques ainsi que de faible perte à la fréquence fondamentale f₀. Cette optimisation peut être obtenue à l'aide d'outil de simulation de circuits gravés tels que l'ADS d'AGILENT technology par exemple.

Sur la figure 5, le circuit optimisé pour la protection contre la foudre et le filtrage des deuxièmes et troisièmes harmoniques comporte deux lignes 51 et 52 de longueur respectives I₁ et I₂ déterminée lors de la simulation terminée par un court-circuit à la masse. Ces lignes 51 et 52 comportent des bras de réactance (ou stub en anglo-saxon) ouverts 54 et 55. La première ligne est reliée au connecteur de sortie de l'antenne. Un condensateur 53 réalise le filtrage passe haut de la protection contre la foudre. Il est placé entre les deux lignes sur la ligne principale.

La figure 6 montre les premières mesures du filtrage des harmoniques sur les figures 6a et 6b, Elles représentent l'amplitude en dB du signal en sortie d'un circuit de protection contre la foudre selon l'invention en fonction de sa fréquence. L'onde de foudre injectée est de 1000V. Elle est atténuée aux environs de 50 V.

La figures 6a correspond aux premières mesures avec un circuit du type de celui de la figure 5. Elle montre une atténuation du signal en sortie de minimum de 30 dB aux deux fréquences 2f₀ et 3f₀.

La figure 6b correspond aux mesures obtenues après optimisation de ce circuit. L'optimisation permet d'obtenir des valeurs d'atténuation du signal en sortie du circuit optimisé de 40 dB pour 2f₀ et 50 dB pour 3f₀.

Donc, de tels circuits de protection contre la foudre, notamment celui illustré par la figure 5, permettent le filtrage de la deuxième harmonique 2f₀ et de la troisième harmonique 3f₀. En particulier, ces circuits peuvent avoir une fonction commune de protection contre la foudre et de filtrage d'une ou plusieurs harmoniques nf₀ (n entier ≥ 3).

Le circuit de la figure 5 est un exemple de réalisation d'un circuit comportant une fonction commune de protection contre la foudre et de filtrage des harmoniques. De manière plus générale, il peut être envisagé d'optimiser ce circuit avec les mêmes outils de simulation pour la réjection des n premières harmoniques (n entier ≥ 3). Pour cela, le circuit peut comporter une ou plusieurs lignes terminées par un court-circuit de longueurs à déterminer identiques ou différentes, de largeurs à déterminer constantes ou non et identiques ou différentes, comportant ou non un ou plusieurs bras de réactance (ou stub en anglo-saxon) dont la taille est à déterminer.

L'avantage d'un tel circuit est donc le gain de surface car les deux fonctions de protection contre la foudre et de filtrage des harmoniques est réalisé en un seul circuit. De plus, il ne nécessite pas de grande surface de gravure comme le circuit de filtrage des harmoniques de la figure 4. En effet, il n'utilise que des lignes qui peuvent être "enroulées" ou repliées. Un autre avantage de ce type de circuit est la possibilité d'en optimiser les performances et sa reproductibilité. En effet, il permet une adaptation unique et maîtrisée. Et, les deux fonctions sont la première fonction vue de l'antenne. La fabrication d'un circuit gravé avec protection contre la foudre comme, par exemple, ceux illustrés par les figures 2 et 5 comporte la gravure des lignes et du condensateur dudit circuit gravé sur la base dudit circuit, le dépôt d'une pellicule de matériau conducteur et, le cas échéant, le raclage de l'excès de matériau conducteur afin de ne conserver que le matériau conducteur qui s'est déposé dans la gravure.

Ce dispositif peut s'appliquer à tout domaine nécessitant l'une et/ou l'autre des deux fonctions. En particulier les émetteurs dans tous systèmes de communication, de diffusion ou d'identification tel que IFF, TACAN, DME peuvent utiliser un tel circuit. Lorsqu'il s'agit d'émission non plus sur une fréquence fixe mais dans une bande de fréquence, il faudra vérifier les performances accessibles dans cette bande.

## Revendications

1. Circuit gravé avec protection contre la foudre comportant au moins une ligne principale reliée à un connecteur adapté pour la sortie de l'antenne d'émission d'un système de transmission à fréquence fixe f0 ou dans une bande de fréquence étroite Δf0 comportant un condensateur (23, 53) et **caractérisé en ce qu'**il comporte au moins une première ligne (21, 51) d'une longueur l1 de largeur constante ou non, reliée audit connecteur et terminée par un court-circuit formant un circuit ouvert ramené sur la ligne principale pour la fréquence f0 et une deuxième ligne (22, 52) de longueur l2 de largeur constante ou non, reliée à la sortie du condensateur (23, 53) et terminée par un court-circuit formant un circuit ouvert ramené sur la ligne principale, les largeurs desdites première et deuxième lignes (21, 51 et 22, 52) étant différentes.

2. Circuit gravé avec protection contre la foudre selon la revendication 1 **caractérisé en ce que** la première ligne (51) comporte au moins un premier bras (54) de réactance (ou stub en anglo-saxon) ouvert.

3. Circuit gravé avec protection contre la foudre selon l'une des revendications précédentes **caractérisé en ce que** la deuxième ligne comporte au moins un deuxième bras (55) de réactance (ou stub en anglo-saxon) ouvert.

4. Circuit gravé avec protection contre la foudre selon l'une des revendications précédentes **caractérisé en ce que** la longueur l1 de la première ligne (21, 51) et/ou la longueur l2 de la deuxième ligne (22, 52) est un quart de la longueur d'onde de la fréquence utilisée f0.

5. Circuit gravé avec protection contre la foudre selon l'une des revendications précédentes **caractérisé en ce que** la largeur et/ou de la longueur de la première ligne (21, 51) et/ou de la deuxième ligne (22, 52) etlou du premier bras (54) de réactance (ou stub en anglo-saxon) et/ou du deuxième bras (55) de réactance (ou stub en anglo-saxon) sont déterminées en fonction de la ou des harmoniques nf0 (n entier ≥ 2) à filtrer.

6. Procédé de fabrication d'un circuit gravé avec protection contre la foudre selon l'une des revendications 1 à 5 comportant la gravure des lignes (21, 51, 22, 52, 54, 55) et du condensateur (23, 53) dudit circuit gravé sur la base dudit circuit, le dépôt d'une pellicule de matériau conducteur et, le cas échéant, le raclage de l'excès de matériau conducteur afin de ne conserver que le matériau conducteur qui s'est déposé dans la gravure.

7. Application du circuit gravé avec protection contre la foudre selon l'une des revendications précédentes 1 à 5 au filtrage de la deuxième harmonique 2f0 et de la troisième harmonique 3f0.

8. Application du procédé de fabrication d'un circuit gravé avec protection contre la foudre selon la revendication 6 à la fabrication d'un circuit gravé avec fonction commune de protection contre la foudre et de filtrage d'une ou plusieurs harmoniques nf0 (n entier ≥ 3).

## Patentansprüche

1. Geätzte Schaltung mit Blitzschutz, die wenigstens eine Hauptleitung umfasst, die mit einem Verbinder verbunden ist, der für den Ausgang der Sendeantenne eines Systems zum Senden mit einer festen Frequenz f0 oder in einem schmalen Frequenzband Δf0 geeignet ist, mit einem Kondensator (23, 53), und **dadurch gekennzeichnet, dass** sie wenigstens eine erste Leitung (21, 51) mit einer Länge 11 und einer konstanten oder nicht konstanten Breite, die mit dem Verbinder verbunden und mit einem Kurzschluss abgeschlossen ist, der einen zur Hauptleitung für die Frequenz f0 rückgeführten offenen Schaltkreis bildet, und eine zweite Leitung (22, 52) mit der Länge 12 und mit einer konstanten oder nicht konstanten Breite umfasst, die mit dem Ausgang des Kondensators (23, 53) verbunden und durch einen Kurzschluss abgeschlossen ist, der einen zur Hauptleitung rückgeführten offenen Schaltkreis bildet, wobei die Breiten der ersten und zweiten Leitung (21, 51 und 22, 52) unterschiedlich sind.

2. Geätzte Schaltung mit Blitzschutz nach Anspruch 1, **dadurch gekennzeichnet, dass** die erste Leitung (51) wenigstens eine offene Reaktanz-Stichleitung (Stub) (54).

3. Geätzte Schaltung mit Blitzschutz nach einem der vorherigen Ansprüche, **dadurch gekennzeichnet, dass** die zweite Leitung wenigstens eine zweite offene Reaktanz-Stichleitung (Stub) (55) umfasst.

4. Geätzte Schaltung mit Blitzschutz nach einem der vorherigen Ansprüche, **dadurch gekennzeichnet, dass** die Länge 11 der ersten Leitung (21, 51) und/oder die Länge 12 der zweiten Leitung (22, 52) ein Viertel der Wellenlänge der benutzten Frequenz f0 beträgt.

5. Geätzte Schaltung mit Blitzschutz nach einem der vorherigen Ansprüche, **dadurch gekennzeichnet, dass** die Breite und/oder die Länge der ersten Leitung (21, 51) und/oder der zweiten Leitung (22, 52) und/oder der ersten Reaktanz-Stichleitung (Stub) (54) und/oder der zweiten Reaktanz-Stichleitung (Stub) (55) in Abhängigkeit von den ein oder mehreren zu filternden Harmonischen nf0 bestimmt wird (n ist eine ganze Zahl ≥ 2).

6. Verfahren zur Herstellung einer geätzten Schaltung mit Blitzschutz nach einem der Ansprüche 1 bis 5, das das Ätzen der Leitungen (21, 51, 22, 52, 54, 55) und des Kondensators (23, 53) der geätzten Schaltung auf der Basis der Schaltung, das Absetzen eines Films aus leitendem Material und, wo nötig, das Abschaben von überschüssigem leitendem Material beinhaltet, um nur das leitende Material zurückzubehalten, das in die Ätzung abgesetzt wurde.

7. Anwenden der geätzten Schaltung mit Blitzschutz nach einem der Ansprüche 1 bis 5 auf das Filtern der zweiten Harmonischen 2f0 und der dritten Harmonischen 3f0.

8. Anwenden des Verfahrens zur Herstellung einer geätzten Schaltung mit Blitzschutz nach Anspruch 6 auf die Herstellung einer geätzten Schaltung mit gemeinsamer Blitzschutzfunktion und zum Filtern von einer oder mehreren Harmonischen nf0 (n ist eine ganze Zahl ≥ 3).

## Claims

1. An etched circuit with lightning protection, comprising at least one main line connected to a connector adapted to the output of the transmission antenna of a system for transmitting at a fixed frequency f0 or in a narrow frequency band Δf0, comprising a capacitor (23, 53), and **characterised in that** it comprises at least one first line (21, 51) of length 11 and of constant or non-constant width, connected to said connector and terminated by a short-circuit forming an open circuit taken back to said main line for the frequency f0, and a second line (22, 52) of length 12 and of constant or non-constant width, connected to the output of said capacitor (23, 53) and terminated by a short-circuit forming an open circuit taken back to said main line, with the widths of said first and second lines (21, 51 and 22, 52) being different.

2. The etched circuit with lightning protection according to claim 1, **characterised in that** said first line (51) comprises at least one first open reactance stub (54).

3. The etched circuit with lightning protection according to any one of the preceding claims, **characterised in that** said second line comprises at least one second open reactance stub (55).

4. The etched circuit with lightning protection according to any one of the preceding claims, **characterised in that** the length 11 of the first line (21, 51) and/or the length 12 of the second line (22, 52) is a quarter of the wavelength of the frequency f0 used.

5. The etched circuit with lightning protection according to any one of the preceding claims, **characterised in that** the width and/or the length of the first line (21, 51) and/or of said second line (22, 52) and/or of the first reactance stub (54) and/or of said second reactance stub (55) are determined as a function of the one or more harmonics nf0 (with n being an integer that is ≥ 2) to be filtered.

6. A method for manufacturing an etched circuit with lightning protection according to any one of claims 1 to 5, comprising the etching of said lines (21, 51, 22, 52, 54, 55) and of the capacitor (23, 53) of said etched circuit on the base of said circuit, the depositing of a film of conducting material and, where necessary, the scraping off of excess conducting material so as to only retain the conducting material that has been deposited in the etched portion.

7. The application of the etched circuit with lightning protection according to any one of claims 1 to 5 to the filtering of the second harmonic 2f0 and of the third harmonic 3f0.

8. The application of the method for manufacturing an etched circuit with lightning protection according to claim 6 to the manufacture of an etched circuit with a common function of lightning protection and of filtering one or more harmonics nf0 (with n being an integer that is ≥ 3).
